# EUROPÄISCHE PATENTSCHRIFT

(11) **EP 4 269 742 B1**
(45) Veröffentlichungstag und Bekanntmachung des Hinweises auf die Patenterteilung: **12.11.2025**
(21) Anmeldenummer: 23168849.0
(22) Anmeldetag: 20.04.2023
(51) Int. Cl.: E06B 9/17

(54) **ROLLLADENKASTEN ZUR AUFNAHME EINES ROLLLADEN FÜR EIN FENSTER ODER EINE TÜR**
ROLLER SHUTTER BOX FOR RECEIVING A ROLLER SHUTTER FOR A WINDOW OR A DOOR
COFFRE DE VOLET ROULANT DESTINÉ À RECEVOIR UN VOLET ROULANT POUR UNE FENÊTRE OU UNE PORTE

(30) Priorität: 21.04.2022 DE 202022102122 U
(43) Veröffentlichungstag der Anmeldung: 01.11.2023
(73) Patentinhaber: Oikos Group GmbH, 36381 Schlüchtern (DE); Schäfer, Matthias, 97795 Schondra-Schönderling (DE)
(72) Erfinder: Schäfer, Matthias, 97795 Schondra-Schönderling (DE)
(74) Vertreter: Gleim Petri Patent- und Rechtsanwaltspartnerschaft mbB

(56) Entgegenhaltungen:
- DE-A1- 19 801 829
- DE-U1- 20 200 627
- DE-U1- 202009 003 384

## Beschreibung

Die Erfindung betrifft einen Rollladenkasten zur Aufnahme eines Rollladens für ein Fenster oder eine Tür.

Die Erfindung liegt auf dem technischen Gebiet der Revisionsverschlüsse oder Wartungsklappen für Einhausungen von Rollläden, um diese schnell und einfach zugänglich zu machen und anschließend wieder dicht und sicher zu verschließen.

Eine Wartungsklappe oder Revisionsklappe ist eine Klappe, die als Serviceöffnung den sporadischen Zugang zu einem dahinter liegenden Hohlraum zum Zweck der Wartung oder Inspektion ermöglicht.

Eine Klappe für den Rollladenkasten bietet sich für einen zuverlässigen Schutz vor Wärme, Kälte, Verschmutzung und Verwitterung an.

In Verkleidungen oder Einhausungen entstehen schwer zugängliche Hohlräume, die dennoch auf Schmutz oder Schädlingsbefall geprüft werden müssen. Insekten wie Bienen oder Wespen aber auch Vögel nisten teilweise in Rollladenkästen, was zur Gefahr für Mensch und Tier werden kann, dann ist es notwendig einen Zugriff in den Hohlraum zu haben, um die Nester entfernen zu können.

Auch hinsichtlich der Versorgungstechnik (z. B. Elektroinstallationen) ist ein Zugriff oftmals nötig. Fällt beispielsweise die Elektronik für die Steuerung des Rollladens aus, kann es erforderlich sein auf die im Rollladenkasten liegende Elektroinstallationen zuzugreifen.

Es ist aus dem Stand der Technik bekannt beim Einsatz als Bauteil im Bauwesen (z. B. als Zugang zu Rollläden- oder Jalousiekästen,) werden Revisionsklappen oft verschraubt oder mit elastischen Fugendichtmassen verklebt. Dies hat den Nachteil, dass die Öffnungen nicht einfach und mehrfach geöffnet und geschlossen werden können.

Dazu ist aus dem Stand der Technik die DE 202009003384U1, DE19801829A1, DE20200627U1, DE202019101126U1, EP3434855B1 und JP002011144585A bekannt.

Die Erfindung hat die Aufgabe einen Rollladenkasten bereitzustellen, welcher die Nachteile im Stand der Technik überwindet, und bei dem eine schnelle und einfache Möglichkeit gegeben wird eine Revisionsöffnung zugänglich zu machen.

Die Aufgabe wird durch einen Rollladenkasten zur Aufnahme eines Rollladens für ein Fenster oder eine Tür mit den Merkmalen des unabhängigen Anspruchs 1 gelöst. Vorteilhafte Ausführungsformen bilden den Gegenstand der zugehörigen Unteransprüche.

Die Erfindung umfasst einen Rollladenkasten zur Aufnahme eines Rollladens für ein Fenster oder eine Tür. Der Rollladenkasten umfasst einen ersten Aufnahmeabschnitt an einem Fassadenabschnitt und einen zweiten Aufnahmeabschnitt an einem Fensterabschnitt. In den Aufnahmeabschnitten ist jeweils ein erstes Revisionsprofil zwischen dem Fassadenabschnitt und einer Rollladenlamelle und ein zweites Revisionsprofil zwischen dem Fensterabschnitt und der Rollladenlamelle in eine Rastposition einschwenkbar. In den Aufnahmeabschnitten ist jeweils ein erstes Revisionsprofil zwischen dem Fassadenabschnitt und einer Rollladenlamelle und ein zweites Revisionsprofil zwischen dem Fensterabschnitt und der Rollladenlamelle aus der Rastposition wieder herausschwenkbar, um eine Revisionsöffnung freizugeben. Dadurch ist es möglich die Revisionsprofile durch einfaches Einrasten an den Rollladenkasten anzuordnen und durch einfaches Ausrasten eine Revisionsöffnung bereitzustellen ohne eine Öffnung ressourcenaufwendig (Zeit, Material) öffnen und anschließend wieder verschließen zu müssen.

Ein vorteilhafter Aspekt sieht vor, dass der erste Aufnahmeabschnitt und das erste Revisionsprofil und der zweite Aufnahmeabschnitt und das zweite Revisionsprofil entlang einer Seite komplementär ausgebildet sind. Dies ermöglicht, dass die Aufnahmeabschnitte und Revisionsprofile universell an unterschiedlichen Rollläden verbaut werden können und keine aufwendige zusätzliche Konstruktion erforderlich ist, um diese an unterschiedlichen Rollladenkästen anzuordnen.

Besonders vorteilhaft ist, wenn der erste Aufnahmeabschnitt und das erste Revisionsprofil und der zweite Aufnahmeabschnitt und das zweite Revisionsprofil entlang einer Seite über die gesamte Länge komplementär ausgebildet sind. Dies ermöglicht, dass eine Revisionsöffnung über die gesamte Länge des Rollladenkastens geöffnet und geschlossen werden kann und so Arbeiten beispielsweise am Rollladeneinfach und ohne Platzbeschränkungen vorgenommen werden können.

Nach einem bevorzugten Aspekt umfassen der erste und zweite Aufnahmeabschnitt einen ersten Teil mit einer konkaven Ausnehmung und einem zweiten Teil mit einer Rastnase. Dadurch kann der Aufnahmeabschnitt einfach und kostengünstig hergestellt werden.

Nach einem vorteilhaften Aspekt umfassen das erste und zweite Revisionsprofil einen ersten Teil mit einem konvexen Außenabschnitt und einen zweiten Teil mit einer Rastnase. Dadurch wird vermieden, dass zusätzliche kostensteigernde Abdichtungen benötigt werden, um die Revisionsöffnung zu verschließen.

Besonders vorteilhaft ist, wenn der erste Aufnahmeabschnitt und das erste Revisionsprofil und der zweite Aufnahmeabschnitt und das zweite Revisionsprofil zumindest Abschnittsweise aus einem elastischen Material sind. Auf diese Art und Weise lässt sich eine Verrastung realisieren, bei der entlang von zwei Endabschnitten einer U-form der ein entsprechend geformter Aussenabschnitt und eine Rastnase angeordnet sind. Dies stellt eine hohe Langlebigkeit der Aufnahmeabschnitte und Revisionsprofile sicher.

Es hat sich als vorteilhaft herausgestellt, wenn der erste Aufnahmeabschnitt und das erste Revisionsprofil und der zweite Aufnahmeabschnitt und das zweite Revisionsprofil zumindest Abschnittsweise aus einem Kunststoff/Aluminium Material sind. Dadurch können die Aufnahmeabschnitte und Revisionsprofile kostengünstig und in hoher Qualität gefertigt werden.

Besonders vorteilhaft ist, wenn das erste und zweite Revisionsprofil jeweils einen Bürstenabschnitt umfassen. Dadurch kann das Revisionsprofil beispielsweise an einer Führungsschiene für einen Rollladendichtend zur Anlage gebracht werden, ohne die Führungsschiene zu beschädigen.

Besonders vorteilhaft ist, wenn der Bürstenabschnitt jeweils auf einer dem Aufnahmeabschnitt gegenüberliegenden Seite am Revisionsprofil angeordnet ist. Der Bürstenabschnitt kann sich auch nur über einen Teil der Breite des Revisionsprofils erstrecken. Dadurch kann ein Revisionsprofil hergestellt werden, mit dem ein vorbestimmter Abstand zwischen Aufnahmeabschnitt und beispielsweise einer Führungsschiene eingehalten werden kann.

Ein vorteilhafter Aspekt sieht vor, dass zwischen dem Bürstenabschnitt und dem Aufnahmeabschnitt jeweils eine ebene Fläche angeordnet ist. Dies ermöglicht eine verbesserte Stabilität der Revisionsprofile.

Ferner bevorzugt umfasst der Rolladenkasten ein Verriegelungselement, welches derart ausgebildet ist, um die Revisionsprofile in der verrasteten Position gegen ein Herausschwenken zu sperren. Damit kann verhindert werden, dass ein Revisionsprofil unbeabsichtigt gelöst wird.

Vorteilhafterweise kann der Rollladenkasten eine Abschlusslamelle und eine Abschlussblende umfasssen, welche an einer Seite komplementär ausgebildet sind, wobei die Abschlussblende eine konkaven Ausnehmung und eine Rastnase umfasst und die Abschlusslamelle einen konvexen Außenabschnitt und einem eine Rastnase umfasst. Dies ermöglicht ein einfaches Ablösen der Abschlussblende von der Abschlusslamelle.

Im Folgenden wird die Erfindung anhand einer Zeichnung näher erläutert.

Es zeigen:
- Fig. 1: eine schematische Darstellung eines erfindungsgemäßen Rollladenkastens mit zwei Aufnahmeabschnitten und zwei Revisionsprofilen.
- Fig. 2: Ausführung des Rollladenkastens mit einfach lösbarer Abschlussblende

In **Fig.** 1 ist schematische Darstellung eines erfindungsgemäßen Rollladenkastens 1 zur Aufnahme eines Rolladens2 für ein Fenster oder eine Tür (nicht dargestellt). Im dargestellten Beispiel handelt es sich um einen Unterputzkasten, wobei die Erfindung für alle Arten von Rolladenkästen anwendbar ist.

Der Rollladenkasten 1 umfasst einen ersten Aufnahmeabschnitt 3 an einem Fassadenabschnitt 7 (zusammen mit der Fassade verputzbare Kastenwand) und einen zweiten Aufnahmeabschnitt 4 an einem Fensterabschnitt 8 (Fensterrrahmenprofil).

In den Aufnahmeabschnitten 3, 4 ist jeweils ein erstes (sich über die gesamte Länder der Öffnung erstreckendes) Revisionsprofil 5 zwischen dem Fassadenabschnitt 7 und einer Rollladenlamelle 6 und ein zweites (sich über die gesamte Länge der Öffnung erstreckendes) Revisionsprofil 9 zwischen dem Fensterabschnitt 8 und der Rollladenlamelle 6 in eine Rastposition einschwenkbar. In den Aufnahmeabschnitten 3, 4 ist jeweils ein erstes Revisionsprofil 5 zwischen dem Fassadenabschnitt 7 und einer Rollladenlamelle 6 und ein zweites Revisionsprofil 9 zwischen dem Fensterabschnitt 8 und der Rollladenlamelle 6 aus der Rastposition wieder herausschwenkbar, um eine dahinterliegende Revisionsöffnung freizugeben.

Der erste Aufnahmeabschnitt 3 und das erste Revisionsprofil 5 und der zweite Aufnahmeabschnitt 4 und das zweite Revisionsprofil 9 sind entlang einer Seite komplementär ausgebildet.

Der erste Aufnahmeabschnitt 3 und das erste Revisionsprofil 5 und der zweite Aufnahmeabschnitt 4 und das zweite Revisionsprofil 9 sind entlang einer Seite über die gesamte Länge komplementär (zum schwenkbaren Eingriff ineinander geformt) ausgebildet.

Der erste und zweite Aufnahmeabschnitt 3, 4 umfassen einen ersten Teil mit einer konkaven Ausnehmung 1 und einem zweiten Teil mit einer Rastnase 10.

Das erste und zweite Revisionsprofil 5, 9 umfassen einen ersten Teil mit einem konvexen Außenabschnitt 12 und einen zweiten Teil mit einer Rastnase 13.

Der erste Aufnahmeabschnitt 3 und das erste Revisionsprofil 5 und der zweite Aufnahmeabschnitt 4 und das zweite Revisionsprofil 9 sind zumindest Abschnittsweise aus einem elastischen Material.

Der erste Aufnahmeabschnitt 3 und das erste Revisionsprofil 5 und der zweite Aufnahmeabschnitt 4 und das zweite Revisionsprofil 9 sind zumindest Abschnittsweise aus einem Kunststoff/Aluminium Material.

Das erste und zweite Revisionsprofil 5, 9 umfassen jeweils einen Bürstenabschnitt 14. Der Bürstenabschnitt 14 ist jeweils auf einer dem Aufnahmeabschnitt 3, 4 gegenüberliegenden Seite am Revisionsprofil 5, 9 angeordnet.

Zwischen dem Bürstenabschnitt 14 und dem Aufnahmeabschnitt 3, 4 ist jeweils eine ebene Fläche 15 angeordnet.

In Fig. 2 ist eine alternative Ausführung des erfindungsgemäßen Rollladenkastens 1 dargestellt. Hierbei sind die Abschlusslamelle 16 und eine Abschlussblende 17 komplementär ausgebildet.

Die Abschlussblende 17 umfasst eine erste Rastnase 18 sowie eine zweite Rastnase 19. Die Abschlusslamelle 16 umfasst eine erste, konkave Ausnehmung 21 zur Aufnahme der ersten Rastnase (18) und eine zweite, konkave Ausnehmung (20) zur Aufnahme der zweiten Rastnase (19). Vorteilhafterweise überlappt die Abschlussblende den Bürstenabschnitt 14 um einen thermisch definierten Abschluss zu erzeugen. Dazu kann die Abschlussblende auch über Dichtmittel verfügen.

## Patentansprüche

1. Rollladenkasten (1) zur Aufnahme eines Rollladens (2) für ein Fenster oder eine Tür umfassend ein ersten Aufnahmeabschnitt (3) an einem Fassadenabschnitt (7) und einen zweiten Aufnahmeabschnitt (4) an einem Fensterabschnitt (8), in welchen Aufnahmeabschnitten (3, 4) jeweils ein erstes Revisionsprofil (5) zwischen dem Fassadenabschnitt (7) und einer Rollladenlamelle (6) und ein zweites Revisionsprofil (9) zwischen dem Fensterabschnitt (7) und der Rollladenlamelle (6) in eine Rastposition einschwenkbar ist und aus der Rastposition wieder herausschwenkbar ist, um eine Revisionsöffnung freizugeben.

2. Rollladenkasten (1) nach Anspruch 1, wobei der erste Aufnahmeabschnitt (3) und das erste Revisionsprofil (5) und der zweite Aufnahmeabschnitt (4) und das zweite Revisionsprofil (9) entlang einer Seite komplementär ausgebildet sind.

3. Rollladenkasten (1) nach einem der vorhergehenden Ansprüche, wobei der erste Aufnahmeabschnitt (3) und das erste Revisionsprofil (5) und der zweite Aufnahmeabschnitt (4) und das zweite Revisionsprofil (9) entlang einer Seite über die gesamte Länge komplementär ausgebildet sind.

4. Rollladenkasten (1) nach einem der vorhergehenden Ansprüche, wobei der erste und zweite Aufnahmeabschnitt (3, 4) einen ersten Teil mit einer konkaven Ausnehmung (11) und einem zweiten Teil mit einer Rastnase (10) umfassen.

5. Rollladenkasten (1) nach einem der vorhergehenden Ansprüche, wobei das erste und zweite Revisionsprofil (5, 9) einen ersten Teil mit einem konvexen Außenabschnitt (12) und einen zweiten Teil mit einer Rastnase (13) umfassen.

6. Rollladenkasten (1) nach einem der vorhergehenden Ansprüche, wobei der erste Aufnahmeabschnitt (3) und das erste Revisionsprofil (5) und der zweite Aufnahmeabschnitt (4) und das zweite Revisionsprofil (9) zumindest Abschnittsweise aus einem elastischen Material sind.

7. Rollladenkasten (1) nach einem der vorhergehenden Ansprüche, wobei der erste Aufnahmeabschnitt (3) und das erste Revisionsprofil (5) und der zweite Aufnahmeabschnitt (4) und das zweite Revisionsprofil (9) zumindest Abschnittsweise aus einem Kunststoff/Aluminium Material sind.

8. Rollladenkasten (1) nach einem der vorhergehenden Ansprüche, wobei das erste und zweite Revisionsprofil (5, 9) jeweils einen Bürstenabschnitt (14) umfassen.

9. Rollladenkasten (1) nach einem der vorhergehenden Ansprüche, wobei der Bürstenabschnitt (14) jeweils auf einer dem Aufnahmeabschnitt (3, 4) gegenüberliegenden Seite am Revisionsprofil (5, 9) angeordnet ist.

10. Rollladenkasten (1) nach einem der vorhergehenden Ansprüche, wobei zwischen dem Bürstenabschnitt (14) und dem Aufnahmeabschnitt (3, 4) jeweils eine ebene Fläche (15) angeordnet ist

11. Rollladenkasten (1) nach einem der vorhergehenden Ansprüche, ferner umfassend ein Verriegelungselement, welches derart ausgebildet ist, um die Revisionsprofile in der verrasteten Position gegen ein Herausschwenken zu sperren.

12. Rolladenkasten (1) nach einem der vorhergehenden Ansprüche, ferner umfassend eine Abschlusslamelle (16) und eine Abschlussblende (17), welche an einer Seite komplementär ausgebildet sind.

13. Rollladenkasten (1) nach Anspruch 12, wobei die Abschlussblende (17) eine erste Rastnase (18) und eine zweite Rastnase (19) umfasst.

14. Rollladenkasten (1) nach Anspruch **13,** wobei die Abschlusslamelle (16) eine erste, konkave Ausnehmung (21) zur Aufnahme der ersten Rastnase (18) und eine zweite, konkave Ausnehmung (20) zur Aufnahme der zweiten Rastnase (19) Reetneee- (20) umfasst.

## Claims

1. Roller shutter box (1) for accommodating a roller shutter (2) for a window or door, comprising a first accommodating section (3) on a facade section (7) and a second accommodating section (4) on a window section (8), in which accommodating sections (3, 4) a first revision profile (5) between the facade section (7) and a roller shutter slat (6) and a second revision profile (9) between the window section (7) and the roller shutter slat (6) can each be swiveled into a latching position and swiveled out of the latching position again so as to free up an revision opening.

2. Roller shutter box (1) according to claim 1, wherein the first accommodating section (3) and the first revision profile (5) and the second accommodating section (4) and the second revision profile (9) are designed to be complementary along one side.

3. Roller shutter box (1) according to one of the preceding claims, wherein the first accommodating section (3) and the first revision profile (5) and the second accommodating section (4) and the second revision profile (9) are designed to be complementary along one side over the entire length.

4. Roller shutter box (1) according to one of the preceding claims, wherein the first and second accommodating sections (3, 4) comprise a first part with a concave recess (11) and a second part with a latching lug (10).

5. Roller shutter box (1) according to one of the preceding claims, wherein the first and second revision profiles (5, 9) comprise a first part with a convex outer section (12) and a second part with a latching lug (13).

6. Roller shutter box (1) according to one of the preceding claims, wherein the first accommodating section (3) and the first revision profile (5) and the second accommodating section (4) and the second revision profile (9) are made of an elastic material at least in sections.

7. Roller shutter box (1) according to one of the preceding claims, wherein the first accommodating section (3) and the first revision profile (5) and the second accommodating section (4) and the second revision profile (9) are made of a plastic/aluminum material at least in sections.

8. Roller shutter box (1) according to one of the preceding claims, wherein the first and second revision profiles (5, 9) each comprise a brush section (14).

9. Roller shutter box (1) according to one of the preceding claims, wherein the brush section (14) is arranged on the revision profile (5, 9) on a side opposite the accommodating section (3, 4).

10. Roller shutter box (1) according to one of the preceding claims, wherein a flat surface (15) is arranged between the brush section (14) and the accommodating section (3, 4).

11. Roller shutter box (1) according to one of the preceding claims, further comprising a lock element which is designed so as to lock the revision profiles in the latched position against swiveling out.

12. Roller shutter box (1) according to one of the preceding claims, further comprising an end slat (16) and an end panel (17), which are designed to be complementary on one side.

13. Roller shutter box (1) according to claim 12, wherein the end panel (17) comprises a first latching lug (18) and a second latching lug (19).

14. Roller shutter box (1) according to claim 13, wherein the end slat (16) comprises a first concave recess (21) for accommodating the first latching lug (18) and a second concave recess (20) for accommodating the second latching lug (19).

## Revendications

1. Caisson de volet roulant (1) destiné à loger un volet roulant (2) pour une fenêtre ou une porte, comprenant une première section de logement (3) sur une section de façade (7) et une deuxième section de logement (4) sur une section de fenêtre (8), dans lesquelles sections de logement (3, 4) un premier profilé de révision (5) entre la section de façade (7) et une lame de volet roulant (6) et un deuxième profilé de révision (9) entre la section de fenêtre (7) et la lame de volet roulant (6) peuvent chacun être pivotés dans une position d'enclenchement et pivotés à nouveau hors de la position d'enclenchement pour libérer une ouverture de révision.

2. Caisson de volet roulant (1) selon la revendication 1, dans lequel la première section de logement (3) et le premier profilé de révision (5) ainsi que la deuxième section de logement (4) et le deuxième profilé de révision (9) sont conçus pour être complémentaires le long d'un côté.

3. Caisson de volet roulant (1) selon l'une des revendications précédentes, dans lequel la première section de logement (3) et le premier profilé de révision (5) ainsi que la deuxième section de logement (4) et le deuxième profilé de révision (9) sont conçus pour être complémentaires le long d'un côté sur toute la longueur.

4. Caisson de volet roulant (1) selon l'une des revendications précédentes, dans lequel les première et deuxième sections de logement (3, 4) comprennent une première partie avec un évidement concave (11) et une deuxième partie avec un ergot d'enclenchement (10).

5. Caisson de volet roulant (1) selon l'une des revendications précédentes, dans lequel les premier et deuxième profilés de révision (5, 9) comprennent une première partie avec une section extérieure convexe (12) et une deuxième partie avec un ergot d'enclenchement (13).

6. Caisson de volet roulant (1) selon l'une des revendications précédentes, dans lequel la première section de logement (3) et le premier profilé de révision (5) ainsi que la deuxième section de logement (4) et le deuxième profilé de révision (9) sont réalisés au moins en partie dans un matériau élastique.

7. Caisson de volet roulant (1) selon l'une des revendications précédentes, dans lequel la première section de logement (3) et le premier profilé de révision (5) ainsi que la deuxième section de logement (4) et le deuxième profilé de révision (9) sont réalisés au moins en partie dans un matériau plastique/aluminium.

8. Caisson de volet roulant (1) selon l'une des revendications précédentes, dans lequel les premier et deuxième profilés de révision (5, 9) comprennent chacun une section de brosse (14).

9. Caisson de volet roulant (1) selon l'une des revendications précédentes, dans lequel la section de brosse (14) est disposée sur le profilé de révision (5, 9) sur un côté opposé à la section de logement (3, 4).

10. Caisson de volet roulant (1) selon l'une des revendications précédentes, dans lequel une surface plane (15) est disposée entre la section de brosse (14) et la section de logement (3, 4).

11. Caisson de volet roulant (1) selon l'une des revendications précédentes, comprenant en outre un élément de verrouillage qui est conçu pour verrouiller les profilés de révision en position enclenchée afin d'empêcher leur pivotement vers l'extérieur.

12. Caisson de volet roulant (1) selon l'une des revendications précédentes, comprenant en outre une lame d'extrémité (16) et un panneau d'extrémité (17), qui sont conçus pour être complémentaires sur un côté.

13. Caisson de volet roulant (1) selon la revendication 12, dans lequel le panneau d'extrémité (17) comprend un premier ergot d'enclenchement (18) et un deuxième ergot d'enclenchement (19).

14. Caisson de volet roulant (1) selon la revendication 13, dans lequel la lame d'extrémité (16) comprend un premier évidement concave (21) destiné à loger le premier ergot d'enclenchement (18) et un deuxième évidement concave (20) destiné à loger le deuxième ergot d'enclenchement (19).
